# EUROPÄISCHE PATENTANMELDUNG

(11) **EP 4 707 663 A1**
(43) Veröffentlichungstag der Anmeldung: **11.03.2026**
(21) Anmeldenummer: 25198904.2
(22) Anmeldetag: 29.08.2025
(51) Int. Cl.: F21S 6/00, F21S 8/00, F21S 8/04, F21S 9/02, F21V 21/096, F21V 21/30, F21V 23/00, F21V 23/04, F21Y 105/18, F21Y 115/10

(54) **MULTIFUNKTIONALE LAMPE**

(30) Priorität: 30.08.2024 DE 102024124940
(71) Anmelder: maglassX GmbH, 94116 Hutthurm (DE)
(72) Erfinder: Fritz, Christoph, 94078 Freyung (DE)
(74) Vertreter: Ridderbusch, Oliver

(57) **Zusammenfassung**

Die Erfindung betrifft eine multifunktionale Lampe (1), die insbesondere vielfältig einsetzbar und positionierbar ist. Die Lampe (1) weist einen Lampenkörper (11), einen Lampenfuß (12) und einen Lampenkopf (13) auf, wobei zusammen mit dem Lampenkörper (11) und dem Lampenfuß (12) ein Lampenständer (11, 12) für den Lampenkopf (13) bereitgestellt ist, der gegenüberliegend zu dem Lampenfuß (12) an dem anderen Ende des Lampenkörpers (11) angeordnet ist und von dem Lampenständer (11, 12) getragen wird. Der Lampenfuß (12) weist benachbart zu seinem Boden einen zentralen Magnet (123) auf, und der Magnet (123) ist in seinen magnetischen Eigenschaften mit insbesondere seiner Haltekraft bzw. seiner magnetischen Anziehungskraft und seinen Abmessungen in Übereinstimmung mit der Lampe (1) derart ausgewählt, ausgebildet und angeordnet, dass die Lampe (1) von dem Magnet (123) an einer vorbestimmten Position (P, P1, P2) rutschfest, standfest und ortsfest gehalten wird, an der ein geeignetes Metallelement oder eine geeignete Metallschicht (M) vorgesehen ist, die mit dem Magnet (123) zusammenwirkt.

Die Erfindung betrifft dabei außerdem ein System (1, 2) mit einer vorstehenden Lampe (1) und wenigstens einem mit der Lampe (1) und dem Magnet (123) korrespondierenden Untersetzer (2).

## Beschreibung

Die Erfindung betrifft eine multifunktionale Lampe, die insbesondere vielfältig einsetzbar und positionierbar ist. Die Erfindung betrifft dabei außerdem ein System mit der multifunktionalen Lampe und wenigstens einem mit der Lampe zusammenwirkenden geeigneten Untersetzer.

### Stand der Technik

Aus der DE 10 2022 13 892 A1 ist ein Adapter zur Aufhängung von Lampen und insbesondere von Deckenlampen mit einem Gehäuse bekannt, das zur zumindest teilweisen Beherbergung eines Lampenbaldachins oder eines Lampenkopfs geeignet ausgebildet ist. Das Gehäuse weist eine untere Öffnung auf, über die ein in dem Gehäuse zumindest teilweise aufgenommener Lampenbaldachin oder Lampenkopf zugänglich ist. Das Gehäuse weist außerdem eine obere Abdeckung auf, in der eine vorbestimmte Anzahl von Magnetelementen angeordnet sind. Der Adapter ist mit seiner Abdeckung einfach und flexibel benachbart zu einem an der Decke an einer Position befestigten metallischen Deckenelement anbringbar, wobei die Magnetelemente derart mit dem Deckenelement zusammenwirken, dass der Adapter an dem Deckenelement und der Decke befestigt wird, und die Lampe und insbesondere die Deckenlampe zusammen mit dem Adapter aufgehängt wird. Bei dem Deckenelement handelt es sich um eine flache Metallscheibe, die an einer vorbestimmten Position an der Decke befestigt sein kann, wobei das Deckenelement an die Decke geschraubt oder geklebt ist.

Der für Deckenlampen konzipierte vorstehende Adapter ist für Stehlampen oder Schreibtischlampen nicht geeignet. Außerdem ist die Positionierung der Aufhängung der Lampe durch die Befestigung des Deckenelements an einer vorbestimmten Position der Decke festgelegt und damit nachteilhaft eingeschränkt.

### Aufgabenstellung

Die Aufgabe der Erfindung besteht darin, eine flexibel und vielfältig einsetzbare und positionierbare Lampe bereitzustellen, sowie ein System zur einfachen Positionierung der Lampe bereitzustellen, das einen vielfältigen und reversiblen Einsatz der Lampe gestattet.

Die Aufgabe wird durch die Merkmale der unabhängigen Ansprüche gelöst.

Vorteilhafte Ausführungen der Erfindung sind in den Unteransprüchen und/oder der nachfolgenden Beschreibung angegeben.

Die Erfindung betrifft insbesondere eine Lampe mit einem Lampenkörper, einem Lampenfuß und einem Lampenkopf, wobei zusammen mit dem Lampenkörper und dem Lampenfuß ein Lampenständer für den Lampenkopf bereitgestellt ist, der gegenüberliegend zu dem Lampenfuß an dem anderen Ende des Lampenkörpers angeordnet ist und von dem Lampenständer getragen wird.

Der Lampenkörper kann dabei insbesondere als schlankes, stabähnliches bzw. stielartiges Verbindungselement zwischen dem Lampenfuß und dem Lampenkopf angeordnet und ausgebildet sein, und einen Lampenhals der Lampe bereitstellen.

Der Lampenfuß weist benachbart zu seinem Boden einen vorteilhaften zentralen Magnet auf, der in seinen magnetischen Eigenschaften mit insbesondere seiner Haltekraft bzw. seiner magnetischen Anziehungskraft und seinen Abmessungen in Übereinstimmung mit der Lampe derart ausgewählt, ausgebildet und angeordnet ist, dass die Lampe von dem Magnet an einer vorbestimmten Position rutschfest und ortsfest gehalten wird, an der ein geeignetes Metallelement oder eine geeignete Metallschicht vorgesehen ist, die mit dem Magnet zusammenwirkt.

Mit dem vorteilhaften benachbart zu dem Boden des Lampenfußes angeordneten Magnet ist eine multifunktionale Lampe bereitgestellt, die einfach, flexibel, vielfältig und insbesondere ortsfest, rutschfest und standfest für viele Anwendungen einsetzbar Verwendung finden kann.

Der Magnet kann bei einem flachzylindrisch ausgebildeten Lampenfuß geeigneter Weise ebenfalls flachzylindrisch mit einem Durchmesser ausgebildet sein, der etwas größer als der halbe Durchmesser des Lampenfußes ist, wobei der Magnet vorteilhaft mittels einem Neodym Magnet bereitgestellt sein kann. Dabei kann der Magnet in seinen magnetischen Eigenschaften mit insbesondere seiner Haltekraft bzw. seiner magnetischen Anziehungskraft und seinen Abmessungen in Übereinstimmung mit der Lampe und insbesondere auch dem Lampenfuß derart ausgewählt, ausgebildet und angeordnet sein, dass die Lampe von dem Magnet an einer vorbestimmten Position rutschfest, standfest und ortsfest gehalten wird, an der ein geeignetes Metallelement oder eine geeignete Metallschicht vorgesehen ist, die mit dem Magnet zusammenwirkt.

Hierbei kann der Magnet in Übereinstimmung mit der Lampe und insbesondere auch dem Lampenfuß vorteilhaft derart ausgewählt, ausgebildet und angeordnet sein, dass die vorbestimmte Position auch an einer vertikalen Wand oder an einer Decke liegen kann, so dass die Lampe mit ihrem Lampenfuß an der vertikalen Wand oder der Decke angesetzt dort gehalten wird, und sich der Lampenkörper von dem Lampenfuß ausgehend horizontal bzw. vertikal nach unten erstreckt, wonach der Einsatz und die Verwendung der multifunktionalen Lampe als Stehlampe aber auch als Wandlampe und sogar als Deckenlampe besonders vielfältig ist.

Der Magnet kann dabei geeigneter Weise derart angeordnet und ausgebildet sein, dass die auf den Lampenfuß aufgestellte Lampe bei deren beispielhafter Verwendung als Stehlampe im Wesentlichen auf einer geeigneten an dem Lampenfuß vorgesehenen Unterlage ruht, während der zentral angeordnete Magnet mit einem vorbestimmten sehr geringen Abstand von einer Oberfläche beabstandet ist, auf der der Lampenfuß aufgestellt ist.

Natürlich ist dies auch bei der vorteilhaften alternativen Verwendung der multifunktionalen Lampe als Wandlampe oder Deckenlampe der Fall, bei der die Unterlage in Kontakt mit der Oberfläche einer Wand ist. Der Magnet hat dabei ebenfalls einen vorbestimmten sehr geringen Abstand zu der Oberfläche der Wand an der vorbestimmten Position, an der der Lampenfuß an die Wand angesetzt ist, und dort sicher, rutschfest und ortsfest von dem Magnet gehalten wird. Es ist klar, dass die Oberfläche der Wand dabei ein mit dem Magnet zusammenwirkendes geeignetes Metallelement oder eine geeignete Metallschicht aufweist.

Der Lampenfuß kann wie vorstehend beschrieben geeigneter Weise insbesondere flachzylindrisch und nach unten offen ausgebildet sein, wobei in dem Lampenfuß eine erste Eisenplatte, eine zweite Eisenplatte und der Magnet angeordnet und derart in dem Lampenfuß befestigt sind, dass der Magnet unterhalb der ersten Eisenplatte mit der ersten Eisenplatte verschraubt ist und dabei formschlüssig in einer zentralen Ausnehmung der zweiten Eisenplatte angeordnet ist. Auf diese Weise ist der Magnet von der ersten Eisenplatte vorteilhaft in Richtung zu dem Lampenkopf abgeschirmt, in dem wie nachfolgend beschrieben eine geeignete Elektronik zum ebenfalls vorteilhaft multifunktionalen Leuchtbetrieb der Lampe vorgesehen sein kann.

Zur Verschraubung des Magneten mit der ersten Eisenplatte weist der Magnet zwei durchgehende Ausnehmungen auf, die geeigneter Weise benachbart zu dem Rand des Magneten diametral gegenüberliegend angeordnet sind, wobei die beiden Ausnehmungen für jeweils eine Schraube zur Befestigung des Magneten an der ersten Eisenplatte in dem Lampenfuß vorgesehen sind. Zum Schutz des Magneten und des Inneren des Lampenfußes vor Feuchtigkeit und Verschmutzung kann die in dem Lampenfuß freiliegende Unterseite des formschlüssig in der zentralen Ausnehmung der zweiten Eisenplatte angeordneten und mit der ersten Eisenplatte verschraubten Magneten geeigneter Weise mit einer dünnen Schutzfolie aus Metall und/oder Kunststoff abgedeckt und geschützt sein, Die Schutzfolie kann dabei geeigneter Weise mit der Unterseite des Magneten verklebt sein.

Der Magnet kann dabei geeigneter Weise außerdem in einer zentralen Ausnehmung der an dem Lampenfuß vorgesehenen Unterlage angeordnet sein, die wie vorstehend beschrieben in Kontakt mit der Oberfläche steht, auf die der Lampenfuß aufgesetzt oder angesetzt ist. Die Unterlage ist dabei vorteilhaft derart ausgebildet und angeordnet, dass sie den Magnet ringförmig umgibt und die Unterlage geeigneter Weise an der zweiten Eisenplatte befestigt ist. Beispielsweise kann die Unterlage dabei auf die untere zweite Eisenplatte geklebt sein.

Die zweite Eisenplatte, der Magnet und die Unterlage weisen hierbei jeweils eine vorbestimmte Dicke auf, die vorteilhaft derart ausgewählt ist, dass die auf dem zusammengesetzten Lampenfuß aufgestellte Lampe im Wesentlichen auf der Unterlage ruht, während der zentral angeordnete Magnet lediglich mit einem vorbestimmt geringen Abstand von der Oberfläche beabstandet ist, auf die der Lampenfuß aufgestellt ist. Aufgrund der Dimensionierung und Anordnung der Eisenplatten und des Magneten und auch der Unterlage wird der Magnet mit einem geringen Abstand von einer glatten Auflageoberfläche gehalten.

Der vorbestimmte Abstand liegt dabei geeigneter Weise in einer Größenordnung von max. 2mm und vorteilhaft max. 1mm. Die Beabstandung ist besonders vorteilhaft sowohl zum Schutz des Magneten als auch einer Oberfläche insbesondere vor Verkratzen und einer vorteilhaften Rutschverhinderung in Zusammenwirkung mit der Unterlage, die den Magnet ringförmig umgibt, und einem nachfolgend beschriebenen Untersetzer. Mit dem vorbestimmten vorteilhaften sehr geringen Abstand wird darüber hinaus außerdem die Haltekraft bzw. die magnetischen Anziehungskraft des Magneten in ihrer bestimmungsgemäßen Funktion in Zusammenwirken mit einer Metallschicht oder eines Metallelements nicht beeinträchtigt.

Die an dem Lampenfuß vorgesehene vorstehende Unterlage kann hierfür insbesondere vorteilhaft mittels einer kreisförmigen Unterlage aus Silikon rutschfest ausgebildet sein und dabei eine zentrale Ausnehmung aufweisen und derart an dem Lampenfuß angeordnet sein, dass die Unterlage den Magnet ringförmig umgibt.

Die erste obere Eisenplatte kann dabei insbesondere vorteilhaft korrespondierend mit dem Durchmesser des geeigneter Weise zylindrischen Lampenfußes als flache kreisförmige Scheibe ausgebildet sein und eine Ausnehmung aufweisen, die sich ausgehend von dem Zentrum der Eisenplatte radial zu deren Rand bis zu einer Ausnehmung an der seitlichen Wand des Lampenfußes erstreckt, in der ein Ladeanschluss zum Laden einer in dem Lampenkopf vorgesehenen Batterie zum elektrischen Betrieb der Lampe mittels einer geeigneten Elektronik angeordnet ist. Mit der aufladbaren Batterie ist eine vorteilhaft flexible und vielfältige Verwendung der multifunktionalen Lampe unabhängig von einer Stromquelle an einer beliebigen Positionen auch beabstandet von jeglicher Stromquelle ermöglicht. Bei dem Ladeanschluss kann es sich geeigneter Weise um einen USB Typ C Anschluss handeln, der für ein geeignetes Kabel vorgesehen ist, das mit einem geeignetes Ladegerät verbunden wird.

In dem Lampenkopf kann wie vorstehend erwähnt eine elektronische Einrichtung mit einer geeigneten Steuerelektronik, einer LED Platine und einem Reflektor bereitgestellt sein, die mit der Batterie zusammenwirkt, und die derart eingerichtet ist, dass die Lampe insbesondere eine DIM-Funktion aufweist und eine Funktion zur Einstellung der Farbtemperatur der Lampe aufweist. Die multifunktionale Lampe ist damit nicht nur auf vielfältige und flexible Weise an beliebigen geeigneten vorbestimmten Positionen als Stehlampe, Wandlampe oder auch als Deckenlampe einsetzbar. Auch die Beleuchtung kann mittels der multifunktionalen Lampe auf vorteilhaft vielfältige Weise auch angepasst an deren Position und Verwendung angepasst eingestellt werden. Es ist klar, dass hierfür insbesondere an dem Lampenkopf ein geeignetes Bedienfeld zur Einstellung der Beleuchtung vorgesehen ist, das mit der vorstehend beschriebenen Elektronik in dem Lampenkopf zusammenwirkt.

Der Lampenkopf kann insbesondere für eine flexible Verwendung der multifunktionalen Lampe als Stehlampe und/oder als Wandlampe und/oder als Deckenlampe insbesondere um 180° derart schwenkbar an dem Lampenkörper eingerichtet sein, dass eine Beleuchtung von einer auf den Lampenfuß gerichteten Richtung bis hin zu einer entgegengesetzten Richtung stufenlos einstellbar ist. Hierfür kann der Lampenkopf eine geeignet ausgebildete Ausnehmung aufweisen in der das mit dem Lampenkopf verbundene Ende des Lampenkörpers mit dem Lampenkopf über ein geeignetes Gelenk verbunden ist, wobei der Lampenkörper bzw. der Lampenhals geeigneter Weise stabähnlich ausgebildet ist.

Der vorstehend beschriebene Lampenkopf kann geeigneter Weise eine vorbestimmte zylindrische und insbesondere eine geeignete konische Ausbildung mit einer unteren transluzenten Abdeckung aufweisen, über die die Beleuchtung bereitgestellt wird. Der Lampenkopf und der geeigneter Weise flach zylindrische Lampenfuß können geeigneter Weise aus Aluminium bereitgestellt sein. Es ist klar, dass der Lampenkopf natürlich auch anders wie beispielsweise kugelförmig ausgebildet sein kann.

Die vorstehend beschriebene Ausnehmung der schwenkbaren Ausführung des Lampenkopfs kann sich dabei geeigneter Weise schlitzartig bis zu einer Mittelachse des Lampenkopfs erstrecken, so dass der als schlanker Lampenhals ausgebildete Lampenkörper bei einem Schwenkwinkel von 0° wie bei einer nicht schwenkbaren Lampe mittig in den Lampenkopf eintritt. Der um einen Winkel von 0° bis 180° geschwenkte Lampenkopf bleibt dabei vorteilhaft stets in der Mitte der Unterstützungsfläche und das Auftreten möglicher Kippmomente auch für den Lampenkopf selbst wird vorteilhaft minimiert. Eine geeignete Selbsthemmung des Gelenks zum Halten des Lampenkopfs in einer vorbestimmten geschwenkten Position ist damit vorteilhaft geringer erforderlich, und das Gelenk ist darüber hinaus vorteilhaft vor Verschmutzung geschützt.

Eine vorstehend beschriebene multifunktionale Lampe kann besonders vorteilhaft zur Verwendung im Haus- und/oder Gartenbereich und/oder beim Camping, und insbesondere vorteilhaft für deren Verwendung an einem Transportmittel und/oder in einem Fahrzeug vorgesehen sein, insbesondere nachdem in Zusammenwirken mit einem metallischen Untergrund eine flexible, einfache, sichere, standfeste und rutschfeste Handhabung der multifunktionalen Lampe ermöglicht. Natürlich kann die Verwendung der multifunktionalen Lampe flexibel beispielsweise auch im Bürobereich oder in der Gastronomie wünschenswert und von Vorteil sein.

Zur Verwendung einer vorstehenden mit einem Magnet ausgestatteten multifunktionalen Lampe kann die Lampe wie vorstehend beschrieben mit einem geeigneten metallischen Untergrund zusammenwirken und dabei insbesondere vorteilhaft mit einem geeigneten Untersetzer zusammenwirken, der eine mit dem Magnet der Lampe zusammenwirkende Metallschicht aufweist und geeigneter Weise als Nano-Gel Klebepad mit einer rutschfesten, haftenden Unterseite ausgebildet ist. Ein derartiger Untersetzer ist besonders vorteilhaft, nachdem der Untersetzer eine vorteilhafte, einfache und flexible Nachrüstung einer Oberfläche etwa eines Tabletts, Tisches, einer Ablage, einer Wand etc. gestattet und eine einfache und vorteilhafte und insbesondere auch flexible und reversible sowie sichere und ortsfeste Positionierung der multifunktionalen Lampe ermöglicht.

Die Erfindung betrifft demnach außerdem ein System mit einer vorstehend beschriebenen multifunktionalen Lampe und wenigstens einem mit der Lampe und dem Magnet korrespondierenden Untersetzer, der eine mit dem Magnet zusammenwirkende Metallschicht aufweist und als Nano-Gel Klebepad mit einer rutschfesten, haftenden Unterseite derart ausgebildet ist, dass der Untersetzer an einer vorbestimmten Position rutschfest und ortsfest haftet, und dabei mit der an dem Lampenfuß vorgesehenen Unterlage und insbesondere mit dem Magnet bestimmungsgemäß derart zusammenwirkt, dass die Lampe mit dem Lampenfuß an dem Untersetzer ortsfest, standfest und rutschfest haftet.

Das System kann vorteilhaft eine Vielzahl von vorstehenden Untersetzern aufweisen, die zur rutschfesten Positionierung der multifunktionalen Lampe an wenigstens einer und vorteilhaft einer Vielzahl von Positionen vorgesehen sind, wobei die Untersetzer insbesondere in deren Abmessung jeweils auch unterschiedlich ausgebildet sein können. Besonders gut auf einer Oberfläche etwa einer vertikalen Wand oder an einer Decke haftende Untersetzer können dabei eine größere Fläche abdecken als der Boden des Lampenfußes und entsprechende Abmessungen aufweisen. Ein derartiges System gestattet eine besonders einfache und flexible Handhabung der vorstehend beschriebenen multifunktionalen Lampe für viele Anwendungen.

### Ausführungsbeispiele

Ausführungsbeispiele der Erfindung sind in den Figuren dargestellt und werden im Folgenden näher erläutert. Es zeigen:
- Fig. 1: eine Explosionsdarstellung einer multifunktionalen Lampe nach einer Ausführung der Erfindung;
- Fig. 2: die Lampe von Fig. 1 zusammengebaut in einer vergrößerten perspektivischen Darstellung;
- Fig. 3A: die Lampe von Fig. 2 aus einer anderen Perspektive;
- Fig. 3B: eine Seitenansicht der Lampe von Fig. 3A benachbart zu einer Wand;
- Fig. 4: eine perspektivische Darstellung einer multifunktionalen Lampe nach einer Ausführung der Erfindung;
- Fig. 5: die Lampe von Fig. 4 bestimmungsgemäß an einer Wand positioniert;
- Fig. 6: die Lampe von Fig. 1 und 2 zusammen mit einer für die Positionierung der Lampe geeigneten Unterlage;
- Fig. 7A: die Lampe von Fig. 1 zusammen mit einem Ladekabel und einem Ladegerät;
- Fig. 7B: in einer schematischen Darstellung eine beispielhaft ausgewählte Lichtfunktion der multifunktionalen Lampe von Fig. 7A.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente können unterschiedlich skaliert sein. Nicht alle Bezugszeichen sind in allen Figuren dargestellt.

Fig. 1A zeigt eine multifunktionale Lampe 1 nach einer Ausführung der Erfindung in einer schematischen Explosionsdarstellung mit dem Lampenkörper 11, dem Lampenfuß 12 oder Lampensockel 12 und dem Lampenkopf 13. Die zusammengesetzte multifunktionale Lampe 1 ist in einer vergrößerten perspektivischen Darstellung in Fig. 2 dargestellt. Der stabähnlich ausgebildete schlanke Lampenkörper 11 stellt zusammen mit dem Lampenfuß 12 einen Lampenständer 11, 12 für den Lampenkopf 13 bereit, der gegenüberliegend zu dem Lampenfuß 12 an dem anderen Ende des Lampenkörpers 11 angeordnet ist und von dem Lampenständer 11, 12 getragen wird. Der Lampenkörper 11 ist dabei als stabähnliches, stielartiges Verbindungselement zwischen dem Lampenfuß 12 und dem Lampenkopf 13 angeordnet und ausgebildet und stellt einen schlanken Lampenhals 11 der Lampe 1 bereit.

In dem flachzylindrischen und nach unten offenen Lampenfuß 12 aus Aluminium sind eine erste Eisenplatte 121, eine zweite Eisenplatte 122 und ein Magnet 123 angeordnet und befestigt. Die erste obere Eisenplatte 121 ist korrespondierend mit dem Durchmesser des zylindrischen Lampenfußes 12 als flache kreisförmige Scheibe ausgebildet und weist eine Ausnehmung auf, die sich ausgehend von dem Zentrum der Eisenplatte 121 radial zu deren Rand bis zu einer Ausnehmung an der seitlichen Wand des Lampenfußes 12 erstreckt. Dort ist in dem Lampenfuß 12 ein Ladeanschluss 125 zum Laden einer in dem Lampenkopf 13 vorgesehenen wiederaufladbaren Batterie 134 zum elektrischen Betrieb der Lampe 1 angeordnet.

Der Durchmesser der unterhalb der ersten Eisenplatte 121 angeordneten zweiten Eisenplatte 122 korrespondiert wie der Durchmesser der ersten Eisenplatte 121 ebenfalls mit dem Durchmesser des Lampenfußes 12. Anders als die erste Eisenplatte 121 weist die zweite Eisenplatte 122 eine zentrale Ausnehmung auf, die zur Aufnahme und Beherbergung des ebenfalls flachzylindrisch ausgebildeten Magneten 123 vorgesehen ist, und entsprechend mit dessen Abmessung korrespondiert. Der Durchmesser des Magneten 123 ist etwas größer als der halbe Durchmesser des Lampenfußes 12. Der Magnet 123 weist zwei durchgehende Ausnehmungen auf, die für Schrauben zur Befestigung des Magneten 123 in dem Lampenfuß 12 vorgesehen sind. Eine kreisförmige Unterlage 124 aus Silikon mit ebenfalls einer zentralen Ausnehmung ist rutschfest ausgebildet und umgibt ringförmig den Magnet 123.

Für eine stabile und sichere Befestigung des Magneten 123 in dem Lampenfuß 12 weist der zylindrisch ausgebildete Magnet 123 geeigneter Weise zwei diametral gegenüberliegend angeordnete und ausgebildete durchgehende Ausnehmungen auf, die für jeweils eine in der Zeichnung nicht dargestellte Schraube zur Befestigung des Magneten 123 mittels dessen Verschraubung mit der ersten Eisenplatte 121 in dem Lampenfuß 12 vorgesehen sind. Zum Schutz insbesondere auch des Inneren des Lampenfußes 12 vor Feuchtigkeit und Verschmutzung kann die freiliegende Unterseite des formschlüssig in der zentralen Ausnehmung der zweiten Eisenplatte 122 angeordneten und mit der ersten Eisenplatte 121 verschraubten Magneten 123 geeigneter Weise mit einer dünnen Schutzfolie aus Metall und/oder Kunststoff abgedeckt und geschützt sein. Die in der Zeichnung nicht dargestellte Schutzfolie kann dabei geeigneter Weise mit der Unterseite des Magneten 123 verklebt sein.

Zusammengesetzt sind die erste Eisenplatte 121, die zweite Eisenplatte 122, der Magnet 123 und die Unterlage 124 derart in dem Lampenfuß 12 befestigt, dass der Magnet 123 unterhalb der ersten Eisenplatte 121 mit der ersten Eisenplatte 121 verschraubt ist und formschlüssig in der zentralen Ausnehmung der zweiten Eisenplatte 122 angeordnet ist. Dabei ist der Magnet 123 außerdem in der zentralen Ausnehmung der Unterlage 124 angeordnet, die den Magnet 123 ringförmig umgibt und an der zweiten Eisenplatte 122 befestigt ist. Beispielsweise kann die Unterlage 124 dabei an die zweite Eisenplatte geklebt sein. Die zweite Eisenplatte 122, der Magnet 123 und die Unterlage 124 weisen dabei jeweils eine Dicke auf, die derart ausgewählt ist, dass die auf dem zusammengesetzten Lampenfuß 12 aufgestellte Lampe 1 im Wesentlichen auf der Unterlage 124 ruht, während der zentral angeordnete Magnet 123 mit einem sehr geringen Abstand von einer Oberfläche beabstandet ist, auf die der Lampenfuß 12 aufgestellt ist.

Der vorbestimmte geringe Abstand liegt dabei wie vorstehend beschrieben geeigneter Weise in einer Größenordnung von max. 2mm und vorteilhaft max. 1mm. Die Beabstandung ist besonders vorteilhaft sowohl zum Schutz des Magneten 123 als auch einer Oberfläche vor Verkratzen und einer vorteilhaften Rutschverhinderung in Zusammenwirkung mit der Unterlage 124, die den Magnet 123 ringförmig umgibt, und auch einem nachfolgend beschriebenen Untersetzer 2. Mit dem vorbestimmten vorteilhaften sehr geringen Abstand wird darüber hinaus außerdem die Haltekraft bzw. die magnetischen Anziehungskraft des Magneten 123 in ihrer bestimmungsgemäßen Funktion in Zusammenwirken mit einer Metallschicht M oder eines Metallelements M nicht beeinträchtigt.

Der Magnet 123 ist vorteilhaft mittels einem Neodym Magnet bereitgestellt und in dessen Magnetisierung derart ausgewählt, dass die multifunktionale Lampe 1 an beliebigen Positionen, die eine metallische mit dem Magnet 123 zusammenwirkende Auflage aufweisen, auf vielfältige Weise positioniert und eingesetzt bzw. betrieben werden kann. Dabei kann die multifunktionale Lampe 1 insbesondere mit einem nachfolgend unter Bezugnahme auf Fig. 6 beschriebenen geeigneten Untersetzer 2 zusammenwirkend eingesetzt werden. Zu den vorteilhaften Einsatzmöglichkeiten und insbesondere Positionierungen der multifunktionalen Lampe 1 mit dem Magnet 123 wird hier auf die nachfolgende Beschreibung Fig. 3A, Fig. 3B, Fig. 5 und Fig. 6 verwiesen.

Wie vorstehend beschrieben ist der Magnet 123 in dem zusammengesetzten Lampenfuß 12 direkt unterhalb der ersten Eisenplatte 121 angeordnet und mit der ersten Eisenplatte 121 verschraubt, wonach die erste Eisenplatte 121 das Magnetfeld des Magneten 123 abschirmt und dabei einen Schutz der in dem nachfolgend beschriebenen Lampenkopf 13 angeordneten Elektronik bereitstellt.

Der gegenüber dem Lampenfuß 12 an dem Lampenkörper 11 befestigte Lampenkopf 13 ist leicht konisch ausgebildet und wie der Lampenfuß 12 ebenfalls aus Aluminium bereitgestellt. Der Lampenkopf 13 weist dabei eine erste obere Abdeckung 131 und eine zweite untere Abdeckung 132 auf, die jeweils geeigneter Weise transluzent ausgebildet sein können. An der oberen Abdeckung ist ein zentrales Bedienfeld zur Bedienung der Lampe 1 vorgesehen. Die auf einem Träger 135 innerhalb des Lampenkopfs 13 angeordnete Steuerungselektronik 133 wirkt mit dem zentralen Bedienfeld zusammen. Auf dem Träger ist außerdem eine wiederaufladbare Batterie 134 zur Stromversorgung der Lampe 1 angeordnet. Hierfür erstrecken sich ausgehend von dem Ladeanschluss 125 durch den Lampenfuß 12 und den Lampenkörper 11 geeignete Leitungen, die in Fig. 1 nicht dargestellt sind.

Mit der vorteilhaften Stromversorgung mittels der wiederaufladbaren Batterie kann die multifunktionale Lampe 1 vorteilhaft auf vielfältige Weise an beliebigen Positionen auch beabstandet von jeglicher Stromquelle eingesetzt werden. Unterhalb des Trägers 135 ist eine LED Platine 136 und ein Reflektor 137 in dem Lampenkopf 13 angeordnet. Die Elektronik zum Betrieb der multifunktionalen Lampe 1 mit insbesondere der Steuerelektronik 133, der LED Platine 136, dem Reflektor 137 und der transluzenten unteren Abdeckung 132 kann mittels dem an der oberen Abdeckung 131 vorgesehenen Bedienfeld auf einfache und vielseitige Weise eingestellt werden, wonach nicht nur eine multifunktionale Verwendung mittels vielfältiger, flexibler Positionierung sondern auch ein multifunktionaler Beleuchtungsbetrieb der Lampe 1 bereitgestellt ist, was beispielhaft nachfolgend unter Bezugnahme auf Fig. 7B beschrieben wird.

Fig. 3A zeigt die multifunktionale Lampe 1 von Fig. 1 und Fig. 2 aus einer anderen Perspektive, und Fig. 3B zeigt eine Seitenansicht der Lampe 1 benachbart zu einer Wand W.

Der zentrale Magnet 123 ist wie vorstehend beschrieben mittels Schrauben an dem Lampenfuß 12 befestigt und wird von der Unterlage 124 ringförmig umgeben. Dabei weist der zylindrische Magnet 123 einen Durchmesser auf, der etwas größer ist als der halbe Durchmesser des Lampenfußes 12. Wie ebenfalls vorstehend beschrieben sind dabei der Magnet 123 und die Unterlage 124 derart ausgebildet und angeordnet, dass die Lampe 1 mit ihrem Lampenfuß 12 im Wesentlichen mit der Unterlage 124 mit einer Oberfläche in Kontakt kommt, auf die der Lampenfuß 12 aufgestellt oder angesetzt ist, wobei der zentral angeordnete Magnet 123 wie vorstehend beschrieben lediglich mit einem vorbestimmt geringen Abstand von der Oberfläche beabstandet ist.

Wie Eingangs und vorstehend unter Bezugnahme auf Fig. 1 beschrieben weist der Magnet 123 benachbart zu seinem Rand zwei diametral gegenüberliegend angeordnete und ausgebildete durchgehende Ausnehmungen auf, wobei die beiden Ausnehmungen für Schrauben zur Befestigung des Magneten 123 mittels dessen Verschraubung mit der ersten Eisenplatte 121 in dem Lampenfuß 12 vorgesehen sind. Zum Schutz des Magneten 123 und des Inneren des Lampenfußes 12 vor Feuchtigkeit und Verschmutzung kann die freiliegende Unterseite des Magneten 123 geeigneter Weise mit einer in der Zeichnung nicht dargestellten dünnen Schutzfolie aus Metall und/oder Kunststoff abgedeckt und geschützt sein, die mit der Unterseite des Magneten 123 verklebt sein kann.

Bei der Oberfläche, auf die der Lampenfuß 12 aufgestellt ist oder an die der Lampenfuß 12 angesetzt ist, kann es sich aufgrund des vorteilhaften Magneten 123 nicht nur um eine ebene Oberfläche sondern auch um eine geneigte Oberfläche und insbesondere auch um eine metallisch ausgebildete Oberfläche mit einer Metalllage oder Metallschicht M einer senkrechten Wand W handeln, an der die multifunktionale Lampe 1 vorteilhaft mittels dem Magnet 123 reversibel positionierbar und befestigbar ist. Fig. 3B zeigt hierzu die multifunktionale Lampe 1 mit ihrem Lampenfuß 12 benachbart zu einer vorbestimmten Position P an einer Wand W mit einer Metalllage M, wobei der Lampenfuß 12 bei vollständigem Ansetzen an die Wand W mittels dem Magnet 123 an der Wand W befestigt ist und der Lampenkörper 11 sich ausgehend von dem Lampenfuß 12 angesetzt und befestigt an der Position P im wesentlichen horizontal erstreckt.

Fig. 4 zeigt eine perspektivische Darstellung einer multifunktionalen Lampe 1 nach einer Ausführung der Erfindung, die im Wesentlichen der Ausführung von Fig. 1 und Fig. 2 entspricht, weshalb diesbezüglich hier auf die vorstehende Beschreibung verwiesen wird. Anders als die Ausführung von Fig. 1 und Fig. 2 ist der Lampenkopf 13 der Ausführung von Fig. 4 um geeigneter Weise 180° in eine Richtung R derart schwenkbar ausgebildet, dass der Lampenkopf 13 mit seiner unteren transluzenten Abdeckung 132 von einer Position, in der die Abdeckung 132 dem Lampenfuß 12 zugewandt ist, in eine Position, in der die Abdeckung 132 dem Lampenfuß 12 vollständig abgewandt ist, stufenlos schwenkbar ist. Hierfür weist der Lampenkopf 13 eine geeignete Ausnehmung 138 auf, in der der Lampenkörper 11 in den Lampenkopf 13 eingreift, der mittels einem geeigneten Gelenk an dem Lampenkörper 11 befestigt ist.

Fig. 5 zeigt hierzu die Lampe 1 von Fig. 4 bestimmungsgemäß an einer Wand W positioniert und befestigt, die eine geeignete mit dem Magnet 123 zusammenwirkende Metalllage M aufweist. Bei der Position P und der Wand W handelt es sich beispielsweise um einen Türrahmen aus Metall M. Der Lampenfuß 12 ist mittels dem Magnet 123 an der Wand W befestigt, der Lampenkörper 11 erstreckt sich ausgehend von dem Lampenfuß 12 im Wesentlichen horizontal, und der Lampenkopf 13 ist beispielsweise derart um etwa 90° geschwenkt, dass die untere transluzente Abdeckung 132 des Lampenkopfs 13 nach unten auf den Boden gerichtet ist.

Die Ausnehmung 138 des Lampenkopfs 13 kann sich dabei geeigneter Weise schlitzartig bis zu einer Mittelachse des Lampenkopfs 13 erstrecken, so dass der als schlanker Lampenhals ausgebildete Lampenkörper 11 bei einem Schwenkwinkel von 0° wie bei einer nicht schwenkbaren Lampe mittig in den Lampenkopf 13 eintritt. Der um einen Winkel von 0° bis 180° geschwenkte Lampenkopf 13 bleibt dabei stets in der Mitte der Unterstützungsfläche und das Auftreten möglicher Kippmomente auch für den Lampenkopf 13 selbst wird vorteilhaft minimiert. Eine geeignete Selbsthemmung des Gelenks zum Halten des Lampenkopfs 13 in einer vorbestimmten geschwenkten Position ist damit vorteilhaft geringer erforderlich, und das Gelenk ist darüber hinaus vorteilhaft vor Verschmutzung geschützt.

Fig. 6 zeigt die multifunktionale Lampe 1 von Fig. 1 und 2 zusammen mit einem für die Positionierung der Lampe 1 geeigneten Untersetzer 2.

Bei dem flachen Untersetzer 2 handelt es sich geeigneter Weise um ein Nano-Gel Klebepad mit einer rutschfesten und haftenden Unterseite, der eine mit dem Magnet 123 des Lampenfußes 12 zusammenwirkende Metallschicht aufweist. Der Untersetzer 2 ist dabei mit seiner rutschfesten und haftenden Unterseite geeignet ausgebildet, um auf einfache und flexible Weise an einer vorbestimmten Position P, P1, P2 auf eine Oberfläche z.B. eines Einrichtungsgegenstands, wie etwa eines Tisches, einer Ablage oder eines Regals oder auch einer Wand W aufgesetzt bzw. angesetzt zu werden, wonach der Untersetzer 2 rutschfest und haftend und zugleich reversibel für seine bestimmungsgemäße Verwendung in Zusammenwirken mit der multifunktionalen Lampe 1 positioniert ist. Der Untersetzer 2 von Fig. 6 weist dabei beispielhaft und vorteilhaft vergleichsweise zu der Unterseite des Lampenfußes 12 eine größere Oberfläche sowie Haftfläche auf, wonach der Untersetzer 2 insbesondere auch an sich vertikal erstreckenden Wänden W besonders gut haftet.

Der Lampenfuß 12 wirkt dabei mit seiner rutschfesten Silikon Unterlage 124 und insbesondere mit seinem Magnet 123 bestimmungsgemäß derart mit dem eine Metallschicht aufweisenden Untersetzer 2 zusammen, dass die multifunktionale Lampe 1 standfest und auch rutschfest auf dem Untersetzer 2 gehalten wird.

Der Untersetzer 2, der mit dem Magnet 123 des Lampenfußes 12 zusammenwirkt, ist dabei mit seiner Unterseite an einer vorbestimmten Position P, P1 oder auch P2 rutschfest haftend angeordnet. In Fig. 6 sind neben dem vorstehenden Untersetzer 2 an der Position P noch zwei weitere beispielhafte Positionen P1 und P2 schematisch dargestellt. Wie bereits vorstehend erwähnt kann es sich bei den Positionen P, P1 und P2 jeweils um eine vorbestimmte Position P, P1, P2 auf einer Oberfläche z.B. eines Einrichtungsgegenstands, wie etwa eines Tisches oder Regals oder einer Ablage beispielsweise auch in einem Fahrzeug und natürlich auch an einer Wand W handeln.

Mit einer multifunktionalen Lampe 1, deren Lampenfuß 12 einen zentralen Magnet 123 aufweist, und wenigstens einem mit dem Lampenfuß 12 zusammenwirkenden Untersetzer 2, der eine mit dem Magnet 123 zusammenwirkende Metallschicht M aufweist und als Nano-Gel Klebepad mit einer rutschfesten und haftenden Unterlage ausgebildet ist, ist ein System 1, 2 zum rutschfesten Aufstellen der multifunktionalen Lampe 1 an wenigstens einer vorbestimmten Position P, P1, P2 bereitgestellt. Das System 1, 2 kann vorteilhaft eine Vielzahl von Untersetzern 2 aufweisen, die zur jeweils rutschfesten Positionierung an einer Vielzahl von Positionen P, P1, P2 vorgesehen sind.

Fig. 7A zeigt in einer verkleinerten Darstellung die multifunktionale Lampe 1 von Fig. 1 und Fig. 2 zusammen mit einem Ladekabel und einem Ladegerät, für das vorstehend beschriebene vorteilhafte Aufladen der Batterie 134, wonach die Lampe 1 bei aufgeladener Batterie 134 auf einfache Weise an einer beliebigen vorbestimmten Position P auch beabstandet von jeglicher Stromquelle flexibel positioniert, eingesetzt und betrieben werden kann. Bei dem vorstehend beschriebenen Ladeanschluss 125 handelt es sich geeigneter Weise um einen USB Typ C Anschluss.

Fig. 7B zeigt in einer schematischen Darstellung auch hierzu eine beispielhaft ausgewählte Funktion der multifunktionalen Lampe 1 mittels Bedienung des zentralen berührungssensitiven Bedienfelds in der oberen Abdeckung 131 per Hand, wonach mittels der vorstehend beschriebenen Elektronik insbesondere auch eine DIM-Funktion stufenlos eingestellt werden kann. Darüber hinaus kann mittels dem Bedienfeld und der vorstehend beschriebenen Elektronik auch eine Farbtemperatur der multifunktionalen Lampe 1 eingestellt werden.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Multifunktionale Lampe

### Bezugszeichenliste

- 1: Lampe
- 11: Lampenkörper, Lampenhals

- 12: Lampenfuß, Lampensockel
- 121: Eisenplatte
- 122: Eisenplatte
- 123: Magnetelement, Magnet, Neodym Magnet
- 124: Unterlage, Untersetzer
- 125: Ladeanschluss, USB Typ C Anschluss

- 13: Lampenkopf
- 131: Abdeckung
- 132: Abdeckung
- 133: Steuerelektronik
- 134: Batterie
- 135: Halterung, Träger
- 136: LED Platine
- 137: Reflektor
- 138: Ausnehmung

- 2: Unterlage, Untersetzer, Klebepad

- M: Metallschicht, Metalllage, Metallelement
- P, P1, P2: Position
- R: Richtung
- W: Wand

## Patentansprüche

1. Lampe (1) mit einem Lampenkörper (11), einem Lampenfuß (12) und einem Lampenkopf (13), wobei
zusammen mit dem Lampenkörper (11) und dem Lampenfuß (12) ein Lampenständer (11, 12) für den Lampenkopf (13) bereitgestellt ist, der gegenüberliegend zu dem Lampenfuß (12) an dem anderen Ende des Lampenkörpers (11) angeordnet ist und von dem Lampenständer (11, 12) getragen wird, wobei
der Lampenfuß (12) benachbart zu seinem Boden einen zentralen Magnet (123) aufweist, und
der Magnet (123) in seinen magnetischen Eigenschaften mit insbesondere seiner Haltekraft bzw. seiner magnetischen Anziehungskraft und seinen Abmessungen in Übereinstimmung mit der Lampe (1) derart ausgewählt, ausgebildet und angeordnet ist, dass
die Lampe (1) von dem Magnet (123) an einer vorbestimmten Position (P, P1, P2) rutschfest, standfest und ortsfest gehalten wird, an der ein geeignetes Metallelement oder eine geeignete Metallschicht (M) vorgesehen ist, die mit dem Magnet (123) zusammenwirkt.

2. Lampe (1) nach Anspruch 1, wobei
der Magnet (123) derart angeordnet und ausgebildet ist, dass die auf dem Lampenfuß (12) aufgestellte Lampe (1) im Wesentlichen auf einer an dem Lampenfuß (12) vorgesehenen Unterlage (124) ruht, während der zentral angeordnete Magnet (123) mit einem sehr geringen Abstand von einer Oberfläche beabstandet ist, auf der der Lampenfuß (12) aufgestellt ist.

3. Lampe (1) nach Anspruch 1 oder 2, wobei
der Lampenfuß (12) flachzylindrisch und nach unten offen ausgebildet ist, und in dem Lampenfuß (12) eine erste Eisenplatte (121), eine zweite Eisenplatte (122) und der Magnet (123) angeordnet und befestigt sind, und wobei
die erste Eisenplatte (121), die zweite Eisenplatte (122) und der Magnet (123) derart in dem Lampenfuß (12) befestigt sind, dass der Magnet (123) unterhalb der ersten Eisenplatte (121) mit der ersten Eisenplatte (121) verschraubt ist und dabei formschlüssig in einer zentralen Ausnehmung der zweiten Eisenplatte (122) angeordnet ist, und wobei
die Unterlage (124) an der zweiten Eisenplatte (122) befestigt ist und eine zentrale Ausnehmung aufweist, die den Magnet (123) ringförmig umgibt.

4. Lampe (1) nach Anspruch 3, wobei
der Magnet (123) flachzylindrisch ausgebildet ist, und
der Magnet (123) benachbart zu seinem Rand zwei diametral gegenüberliegend angeordnete und ausgebildete durchgehende Ausnehmungen aufweist, die für jeweils eine Schraube zur Befestigung des Magneten (123) mittels Verschraubung mit der ersten Eisenplatte (121) in dem Lampenfuß (12) vorgesehen sind, und wobei
die Unterseite des mit der ersten Eisenplatte (121) verschraubten Magneten (123) mit einer dünnen Schutzfolie aus Metall und/oder Kunststoff abgedeckt und geschützt sein kann.

5. Lampe (1) nach Anspruch 3 oder 4, wobei
die zweite Eisenplatte (122), der Magnet (123) und die Unterlage (124) jeweils eine Dicke aufweisen, die derart ausgewählt ist, dass die auf dem zusammengesetzten Lampenfuß (12) aufgestellte Lampe (1) im Wesentlichen auf der Unterlage (124) ruht, während der zentral angeordnete Magnet (123) mit einem vorbestimmten geringen Abstand von der Oberfläche beabstandet ist, auf die der Lampenfuß (12) aufgestellt ist, und wobei
der Abstand eine Größenordnung von max. 2mm und vorteilhaft max. 1mm aufweist.

6. Lampe (1) nach einem der Ansprüche 3 bis 5, wobei
die erste obere Eisenplatte (121) korrespondierend mit dem Durchmesser des zylindrischen Lampenfußes (12) als flache kreisförmige Scheibe ausgebildet ist und eine Ausnehmung aufweist, die sich ausgehend von dem Zentrum der Eisenplatte (121) radial zu deren Rand bis zu einer Ausnehmung an der seitlichen Wand des Lampenfußes (12) erstreckt, in der ein Ladeanschluss (125) zum Laden einer in dem Lampenkopf (13) vorgesehenen Batterie (134) zum elektrischen Betrieb der Lampe (1) angeordnet ist.

7. Lampe (1) nach Anspruch 6, wobei
in dem Lampenkopf (13) eine elektronische Einrichtung (133, 136, 137) mit einer Steuerelektronik (133), einer LED Platine (136) und einem Reflektor (137) bereitgestellt ist, die mit der Batterie (134) zusammenwirkt, und die derart eingerichtet ist, dass die Lampe (1) eine DIM-Funktion aufweist und eine Funktion zur Einstellung der Farbtemperatur der Lampe (1) aufweist.

8. Lampe (1) nach einem der vorstehenden Ansprüche 2 bis 7, wobei die Unterlage (124) mittels einer kreisförmigen Unterlage (124) aus Silikon mit einer zentralen Ausnehmung rutschfest ausgebildet ist und den Magnet (123) ringförmig umgibt.

9. Lampe (1) nach einem der vorstehenden Ansprüche 1 bis 8, wobei der Lampenkopf (13) insbesondere um 180° schwenkbar an dem Lampenkörper (11) eingerichtet ist.

10. Lampe (1) nach Anspruch 9, wobei
der Lampenkopf (13) zylindrisch oder konisch ausgebildet ist, und der Lampenkörper (11) als schlanker Lampenhals (11) ausgebildet ist, und wobei
der Lampenkopf (13) eine Ausnehmung (138) aufweist, in der der Lampenkörper (11) in den Lampenkopf (13) eingreift, der mittels einem geeigneten Gelenk an dem Lampenkörper (11) befestigt ist, und wobei
die Ausnehmung (138) sich schlitzartig bis zu einer Mittelachse des Lampenkopfs (13) erstreckt, so dass der als Lampenhals (11) ausgebildete Lampenkörper (11) bei einem Schwenkwinkel von 0° mittig in den Lampenkopf (13) eintritt.

11. Lampe (1) nach einem der vorstehenden Ansprüche 1 bis 10, wobei
der Magnet (123) flachzylindrisch mit einem Durchmesser ausgebildet ist, der etwas größer als der halbe Durchmesser des Lampenfußes (12) ist, und
der Magnet (123) mittels einem Neodym Magnet bereitgestellt ist; und
der Magnet (123) in seinen magnetischen Eigenschaften mit insbesondere seiner Haltekraft bzw. seiner magnetischen Anziehungskraft und seinen Abmessungen in Übereinstimmung mit der Lampe (1) derart ausgewählt, ausgebildet und angeordnet ist, dass
die Lampe (1) von dem Magnet (123) an der vorbestimmten Position (P, P1, P2) rutschfest und ortsfest gehalten wird, an der ein geeignetes Metallelement (M) oder eine geeignete Metallschicht (M) vorgesehen ist, die mit dem Magnet (123) zusammenwirkt, wobei
der Magnet (123) in Übereinstimmung mit der Lampe (1) derart ausgewählt, ausgebildet und angeordnet ist, dass die Position (P, P1, P2) auch an einer vertikalen Wand (W) oder an einer Decke liegen kann, so dass die Lampe (1) mit ihrem Lampenfuß (12) an der vertikalen Wand (W) oder der Decke angesetzt dort gehalten wird, und sich der Lampenkörper (11) von dem Lampenfuß (12) ausgehend horizontal bzw. vertikal nach unten erstreckt.

12. System (1, 2) mit einer Lampe (1) nach einem der Ansprüche 1 bis 11, und
wenigstens einem mit der Lampe (1) und dem Magnet (123) korrespondierenden Untersetzer (2), der eine mit dem Magnet (123) zusammenwirkende Metallschicht (M) aufweist und als Nano-Gel Klebepad mit einer rutschfesten, haftenden Unterseite derart ausgebildet ist, dass der Untersetzer (2) an der vorbestimmten Position (P, P1, P2) rutschfest und ortsfest haftet, und dabei mit der Unterlage (124) und insbesondere mit dem Magnet (123) bestimmungsgemäß derart zusammenwirkt, dass die Lampe (1) mit dem Lampenfuß (12) an dem Untersetzer (2) rutschfest und ortsfest haftet.
